# EUROPÄISCHE PATENTSCHRIFT

(11) **EP 0 037 058 B1**
(45) Veröffentlichungstag und Bekanntmachung des Hinweises auf die Patenterteilung: **18.07.1984**
(21) Anmeldenummer: 81102216.9
(22) Anmeldetag: 24.03.1981
(51) Int. Cl.: A44C 15/00

(54) **Schmuckstück**
Jewel
Bijou

(30) Priorität: 27.03.1980 DE 3011923; 27.03.1980 DE 8008495 U
(43) Veröffentlichungstag der Anmeldung: 07.10.1981
(73) Patentinhaber: Diehl, Walter, Dr., D-8000 München 19 (DE)
(72) Erfinder: Diehl, Walter, Dr., D-8000 München 19 (DE)
(74) Vertreter: Diehl, Hermann O. Th., Dr.

## Beschreibung

Die Erfindung betrifft ein Schmuckstück insbesondere in Form eines Schmetterlings oder Insekts, mit zwei Befestigungen für je ein Ende einer Kette, eines Bandes einer Schnur oder eines Reifs. Schmuckstücke, die um den Hals ihrer Trägerin an den Enden einer Kette, eines Bandes oder eines Reifs getragen werden und die man allgemein unter der Bezeichnung Halsschmuck subsummiert, sind zumeist starre Gebilde oder Anordnungen, bei denen verschiedene Teile frei herunterhängen. Durch die zuletzt genannte Konstruktion entsteht eine gewisse Beweglichkeit zwischen verschiedenen Teilen der Schmuckstücke, welche insbesondere dann, wenn diese größer sind, eine bessere Anpassung an die Trägerin ermöglichen und damit lebhafter und interessanter wirken. Eine echte Anpassung an die Bewegungen der mit dem Schmuck behängten Person tritt jedoch dabei nicht auf.

Der vorliegenden Erfindung liegt die Aufgabe zugrunde, ein Schmuckstück zu schaffen, das durch die Bewegungen der das Schmuckstück tragenden Person in sich ebenfalls bewegt wird. Diese Aufgabe wird erfindungsgemäß bei einem Schmuckstück, insbesondere in Form eines Schmetterlings oder Insekts, mit zwei Befestigungen für je ein Ende einer Kette, eines Bandes oder Reifs dadurch gelöst, daß die Befestigungen von eigensteifen ersten Drähten gebildet werden, von denen jeder mit seinem einen Ende an den Enden der Kette, des Bandes, der Schnur oder des Reifs und mit seinem anderen Ende frei schwenkbar an einem Körper des Schmuckstücks oder einem starr mit diesem verbundenen Teil angelenkt ist, und daß jeden der ersten Drähte eine längs desselben verschiebbare erste Öse oder Hülse umschließt, die jeweils an einem Ende eines ersten länglichen Teiles des Schmuckstückes angebracht ist, wobei dieses erste längliche Teil mit seinem anderen Ende in einem Abstand von der Befestigungsstelle des entsprechenden ersten Drahtes an dem Körper oder einem mit diesem starr verbundenen Teil schwenkbar angelenkt ist. Durch diese Konstruktion wird erreicht, daß das Schmuckstück bei den Bewegungen der es tragenden Person am Hals mitbewegt wird, wobei sich insbesondere beim Bücken, beim Ein- und Ausatmen und bei der Bewegung der Arme der Biegungswinkel der flexiblen Aufhängung ändert, so daß die Ösen und Hülsen und damit die mit diesen verbundenen länglichen Teile, welche die Flügel des Insekts sein können, längs der ersten Drähte, welche gegebenenfalls als Fühler des Insekts wirken, verschoben werden. Durch diese Umriß- änderung, die bei der Ausgestaltung als Schmetterling oder Insekt einer Flügelbewegung desselben entspricht, ändert sich die Kontur des Schmuckstücks, was dessen Reiz erhöht und die auf es und damit auch auf die das Schmuckstück tragende Person gelenkte Aufmerksamkeit vermehrt.

Mit der Bezeichnung »Draht« bzw. »Drähte« wird im Zuge dieser Anmeldung jedes gradlinige oder auch gekrümmte längliche Element verstanden, das zumindest in dem Bereich, längs dessen die Öse oder Hülse verschiebbar sein soll, eine wesentlich gleichförmige Querschnittsgestalt aufweist. Besonders geeignet sind hierfür stabförmige oder voll- bzw. hohlzylindrische Elemente. Unter der Bezeichnung »eigensteif« wird eine derartige Formstabilität verstanden, daß während der Bewegung der das Schmuckstück tragenden Person aufgrund dieser Bewegungen und des Gewichts des Schmuckstücks selbst keine bleibenden Verformungen, insbesondere Verbiegungen, entstehen.

Gemäß einer bevorzugten Ausgestaltung des Schmuckstücks bildet jeweils ein zweiter, vorzugsweise ebenfalls eigensteifer Draht, das erste längliche Teil, wobei jeden der zweiten Drähte eine längs desselben verschiebbare zweite Öse oder Hülse umschließt, die an einem Ende eines zweiten länglichen Teiles angebracht ist, dessen anderes Ende in einem Abstand von der Befestigungsstelle des entsprechenden zweiten Drahtes an dem Körper oder einem mit diesem starr verbundenen Teil schwenkbar angelenkt ist. Mit dieser Ausgestaltung des Schmuckstücks lassen sich leichte filigrane Silhouetten, beispielsweise in Form von Käfern oder Insekten besonders wirksam erzielen.

In Weiterbildung dieser Ausgestaltung gemäß einer weiteren vorteilhaften Ausführungsform kann jeweils ein dritter Draht das zweite längliche Teil bilden, wobei jeden der dritten Drähte eine längs derselben verschiebbare dritte Öse oder Hülse umschließt, die an einem Ende eines dritten länglichen Teiles angebracht ist, dessen entgegengesetztes Ende in einem Abstand von der Befestigungsstelle des entsprechenden dritten Drahtes an dem Körper oder einem mit diesem starr verbundenen Teil schwenkbar angelenkt ist. Dieses Vorgehen läßt sich prinzipiell weiter wiederholen, wobei dann ein vierter Draht das dritte längliche Teil bilden und dieser von einer vierten Öse oder Hülse umschlossen wäre, welches an einem Ende eines vierten länglichen Teils angebracht ist, dessen entgegengesetztes Ende in einem Abstand von der Befestigungsstelle des entsprechenden vierten Drahtes an dem Körper oder einem mit diesem starr verbundenen Teil schwenkbar angelenkt ist usw.

Gemäß einer weiteren vorteilhaften Ausgestaltung umschließen die zweite Öse oder Hülse und/oder die dritte Öse oder Hülse und/oder weitere Ösen oder Hülsen anstelle dem zweiten, dritten oder weiteren Draht ebenfalls den ersten Draht. Hierbei ist es besonders vorteilhaft, wenn die zweite und/oder dritte Öse oder Hülse und gegebenenfalls weitere Ösen oder Hülsen in der Reihenfolge ihrer Zählung außerhalb der ersten Öse oder Hülse auf dem ersten Draht angeordnet sind. Gemäß einer weiteren Ausgestaltung ist es auch möglich, daß die zweite und/oder dritte Öse oder Hülse sowie gegebenenfalls weitere Ösen oder Hülsen innerhalb einer ersten Öse oder Hülse angeordnet sind. Die Bezeichnung »außerhalb« bedeutet hierbei auf der bezüglich der ersten Öse oder Hülse bezüglich der Befestigung des ersten Drahtes an dem Körper des Schmuckstücks oder einem mit diesem starr verbundenen Teil abgekehrten Seite, während die Bezeichnung »innerhalb« die diesem Befestigungspunkt bezüglich der ersten Öse oder Hülse zugekehrte Seite bedeutet.

Wenn zumindest eines der länglichen Teile bzw. ein Paar der länglichen Teile flächenhaft ausgebildet ist, wird die Verschiebung derselben besonders deutlich erkennbar. Bei der Ausbildung des Schmuckstücks als Insekt oder Schmetterling entsteht hierdurch der Eindruck von Flügeln, die sich bei der Bewegung der das Schmuckstück tragenden Person in ihrer Öffnungsstellung ändern.

Besonders günstig ist es, wenn die Befestigungsstellen der ersten länglichen Teile gegenüber den entsprechenden Befestigungsstellen der ersten Drähte und/oder die Befestigungsstellen der zweiten länglichen Teile gegenüber den Befestigungsstellen der zweiten Drähte und/ oder die Befestigungsstellen der dritten bzw. weiteren beweglichen Teile gegenüber den Befestigungsstellen der dritten bzw. weiteren Drähte jeweils in einer Richtung verschoben sind, die bei getragenem Schmuckstück und stehender Person mit der Schwerkraftrichtung zusammenfällt.

Wenn die länglichen Teile flächenhaft ausgebildet sind, ist es besonders vorteilhaft, die Ösen oder Hülsen an der Unterseite derselben anzubringen. Die Befestigungen der Drähte und flächenhaften Teile sind mit Vorteil symmetrisch zur Längsachse des Körpers angeordnet.

Als günstig hat es sich erwiesen, die Befestigung der Drähte an eigensteifen von dem Körper abstehenden Fortsätzen durchzuführen. Die Fortsätze sind zweckmäßigerweise symmetrisch zur Längsachse des Körpers und/oder an einem Ende desselben angebracht. Gemäß einer zweckmäßigen Ausgestaltung sind die Drähte über an ihren Enden angebrachten Ösen gleitend verschiebbar auf den Fortsätzen gehaltert. In einer alternativen Ausgestaltung können jedoch auch die Fortsätze an ihren Enden Ösen tragen, in denen dann die Drähte gleitend verschiebbar sind. An den Enden der Fortsätze und/oder Drähte sind zweckmäßigerweise Verdickungen angebracht, die ein Herausgleiten der Drähte bzw. Fortsätze verhindern.

Die Befestigung weiterer Teile des Schmuckstücks an dem Körper erfolgt vorteilhafterweise an der Befestigung zumindest eines der flächenhaften Teile, wobei zumindest eines dieser weiteren Teile auch noch an dem flächenhaften Teil selbst in dem der Befestigung abgekehrten Bereich angelenkt ist.

Um den optischen Reiz des Schmuckstücks weiter zu erhöhen, ist zweckmäßigerweise zumindest ein weiteres Teil lose eingehängt, mit Vorteil an demjenigen Ende des Körpers, das bei getragenem Schmuckstück nach unten weist. Dieses Teil ist vorteilhafterweise mit im Vergleich zu den anderen Teilen des Schmuckstücks relativ großer Masse ausgebildet, so daß es als Gewicht wirkt und das Schmuckstück jeweils nach unten zu ziehen versucht. Bei einer besonders vorteilhaften Ausgestaltung sind die Fortsätze an dem gegenüber der Befestigung des Gewichts gegenüberliegenden Ende des Körpers angebracht. Die Bauelemente des Schmuckstücks verlaufen mit Vorteil im Wesentlichen in einer Ebene. Weitere Einzelheiten und Vorteile der Erfindung ergeben sich aus den Zeichnungen bevorzugter Ausführungsbeispiele.
Fig. 1 zeigt eine Vorderansicht von einem ersten Ausführungsbeispiel des Schmuckstücks.
Fig. 2 zeigt die Rückansicht des in Fig. 1 gezeigten Schmuckstücks.
Fig. 3 zeigt eine Vorderansicht eines weiteren Ausführungsbeispiels des Schmuckstücks.
Fig. 4 zeigt eine Vorderansicht von einem dritten Ausführungsbeispiel des Schmuckstücks.

Die Fig. 1 und 2 zeigen das Schmuckstück in Form eines Schmetterlings. An den Enden 1 und 2 einer im einzelnen nicht dargestellten Schnur sind die freien Enden 3 bzw. 4 von Drähten 5 bzw. 6 in nicht näher dargestellter Weise befestigt. Für die Befestigung kann jede herkömmlich Art einer Verbindung verwendet werden. Die Drähte 5 und 6 reichen mit ihren inneren Enden 7 bzw. 8 durch Ösen 9 bzw. 10 hindurch, die an den freien Enden von Fortsätzen 11 bzw. 12 angebracht sind. Knopfartige Verdickungen 13 bzw. 14 an den inneren Enden 7 bzw. 8 der Drähte 5 bzw. 6 verhindern, daß die inneren Enden 7 und 8 durch die Ösen 9 und 10 hindurchschlüpfen. Die Fortsätze 11 und 12 bestehen aus einem kreisbogenförmig gebogenen Drahtstück, das, wie aus Fig. 2 hervorgeht, an der Rückseite 15a des Körpers 15 befestigt ist. Die Fortsätze 11 und 12 bilden die Fühler des Schmetterlings. An dem zwischen den Fortsätzen 11 und 12 gelegenen Bereich des Körpers 15 ist an diesem des weiteren ein Kopfteil 16 angebracht. An der Oberseite des Körpers 15 sind Bügel 17 bzw. 18 angebracht, in welche das oberste von drei Flügelpaaren des Schmetterlings eingehängt ist, welche flächenhafte Teile 19 und 20, sowie 21, 22 und 23, 24 bilden. Die flächenhaften Teile 21, 22 und 23, 24, welche die Unterflügelpaare des Schmetterlings bilden, sind in diesem Falle starr an dem Körper 15 befestigt. Die flächenhaften Teile 19 und 20, welche das Oberflügelpaar bilden und somit über die beiden anderen Flügelpaare zu liegen kommen, sind länglich ausgebildet und tragen an der Rückseite ihrer äußeren Enden, wie aus Fig. 2 hervorgeht, Ösen 25 und 26, durch welche die Drähte 5 bzw. 6 lose hindurchreichen. Am unteren Ende des Körpers 15, d. h. an demjenigen Ende, das bei getragenem Schmuckstück nach unten weist, ist in einen Bügel 27 eine Fassung 28 derart eingehängt, daß sie in dem Bügel frei verschwenkbar ist. Die Fassung trägt, wie aus Fig. 1 hervorgeht, im dargestellten Beispiel auf ihrer Vorderseite einen Stein oder eine Gemme 29. Fassung 28 und Gemme 29 haben eine relativ große Masse, so daß sie den Schmetterling aufgrund der in Richtung des Pfeiles F wirkenden Schwerkraft jeweils in Richtung des Pfeiles F zu ziehen versuchen.

Der Zusammenbau des Schmuckstücks geschieht wie folgt:
Der Körper 15 wird zunächt mit den Bügeln 17, 18 und dem Bügel 27 versehen, sowie gegebenenfalls mit dem Kopfteil 16. An der Rückseite 15a wird das mit den beiden Ösen 9 und 10 an seinen Enden versehene Drahtteil befestigt. In die Bügel 17 und 18, sowie 27 werden anschließend die Teile 19 und 20 eingehängt. Danach schiebt man durch die Ösen 9 und 10 mit den freien Enden 3 und 4 die Drähte 5 und 6 hindurch, wobei man darauf achtet, daß die freien Enden 3 und 4 durch die Ösen 25 und 26 hindurchtreten. Sobald dies geschehen ist, werden die Enden 1 und 2 des Stricks befestigt und das Schmuckstück kann getragen werden. Durch die Bewegung der das Schmuckstück tragenden Person erfolgt eine Verschiebung der Drähte 5 und 6 in derartiger Weise, daß sich der zwischen ihnen geschlossene Winkel ändert. Er beträgt beispielsweise im Falle von Fig. 1 x, = 160° und im Falle von Fig. 2 cr₂ = 115°. Die Ösen 9 und 10 sind dabei weit genug, um diese Verschiebungen ohne Schwierigkeiten und Verbiegungen der Fortsätze 11 und 12 zu gewährleisten. Die vorstehend erwähnten Anderungen in dem von den Drähten 5 und 6 eingeschlossenen Winkeln bewirken, daß die Ösen 25 und 26 an den rückwärtigen Enden der flächenhaften Teile 19 und 20 angehoben oder abgesenkt werden, wobei sie sich längs der Drähte 5 und 6 verschieben. Dieses Anheben und Absenken der flächenhaften Teile 19 und 20, welche die Oberflügel des Schmetterlings bilden, verändert dessen Erscheinungsbild und es sieht so aus, als würde der Schmetterling leben und seine Flügel während der Bewegung der ihn tragenden Person bewegen.

Bei der vorstehend beschriebenen Ausführungsform bewegen sich hierbei nur die Oberflügel 19 und 20. Man kann jedoch wie in Fig. 2 durch die strichlierte Verbindung 30 angedeutet, die Flügel der einzelnen Flügelpaare so miteinander verbinden, daß mit der Bewegung des Oberflügels 20 beispielsweise auch der Unterflügel 24 mitbewegt wird, wobei in diesem Falle der Unterflügel 24 lose in den Bügel 18 eingehängt ist. Es ist jedoch auch möglich, in diesem Falle den Flügel 20 mit dem Flügel 22 und/oder diesen mit dem Flügel 24 zu verbinden, wobei in diesem Falle alle diese Flügel lose in die Bügel 17 bzw. 18 eingehängt sind.

Das in Fig. 3 gezeigte Schmuckstück entspricht bezüglich seines Aufbaues, bezüglich der Bauelemente 1 bis 16, dem in Fig. 1 gezeigten Ausführungsbeispiel. Lediglich der Körper 15 ist hier kleiner und als Fassung ausgebildet, wobei er auf seiner Oberseite einen Stein oder eine Gemme 15b trägt. An dem Körper 15 ist ein weiteres Paar von Fortsätzen 31, 32 befestigt, die bezüglich der bei getragenem Schmuckstück etwa horizontal verlaufenden Mittellinie h-h etwa symmetrisch zu den Fortsätzen 11 und 12 verlaufen. An den Enden der Fortsätze 31 und 32 sind Ösen 33, 34 angebracht, durch welche lose die Endbereiche von zweiten Drähten 35 und 36 hindurchragen, die an ihren Enden mit kugelförmigen Verdickungen 37 und 38 versehen sind, so daß wie im Falle der Ösen 9 bzw. 10 und der knopfartigen Verdickungen 13 bzw. 14 einfache Gelenkverbindungen entstehen. An den entgegengesetzten Enden der Drähte 35, 36 sind Hülsen 39 und 40 derart befestigt, daß sie die ersten Drähte 5 und 6 umschließen und längs derselben verschieblich sind.

Die zweiten Drähte 35 und 36 sind ihrerseits von zweiten Hülsen 41 und 42 umgeben, welche auf ihnen gleitend verschieblich sind und an den Enden von dritten Drähten 43, 44 befestigt sind. Die Drähte 43 und 44, die eine S-förmige Kontur aufweisen, tragen an ihren entgegengesetzten Enden Ösen 45, 46, die an zwei zueinander parallel verlaufenden senkrecht zur Linie h-h von dem Körper abstehenden starren Fortsätzen 47,48 befestigt sind. Dies geschieht dadurch, daß die Fortsätze 47, 48 in ihrem Endbereich Stücke mit verringertem Durchmesser tragen, auf die die Ösen 45, 46 lose aufgeschoben sind, wobei knopfartige Verdickungen an den Enden verhindern, daß die Ösen herabgleiten können. Es entstehen also auch hier Schwenkverbindungen, die Relativbewegungen zwischen den Drähten 43 und 44 und den Fortsätzen 47 und 48 ermöglichen. An dem Körper 15 sind des weiteren zwei in Richtung der Fortsätze 47, 48 verlaufende flächenhafte Teile 49, 50 befestigt, die in Form von Insektenflügeln gestaltet sind. Die flächenhaften Teile 49 und 50 können am Körper 15 beweglich angelenkt sein. Es ist jedoch auch möglich, sie starr anzubringen und mit den Fortsätzen 47 und 48 zu verbinden, um diese zu versteifen. Es ist des weiteren möglich, die Fortsätze 47 und 48 an den flächenhaften Teilen 49, 50 zu befestigen, so daß sie selbst nicht direkt bis an den Körper 15 heranreichen. Zwischen den flächenhaften Teilen 49, 50 ist über eine Öse 51 am mittleren unteren Ende des Körpers 15 ein schmales, kreissektorartig geformtes Teil 52 lose verschwenkbar angebracht. Bei einer Bewegung der das Schmuckstück tragenden Person ändert sich der von den in diesem Falle gekrümmt verlaufenden eigensteifen Drähten 5 und 6 eingeschlossene Winkel, wodurch sich die Hülsen 39 und 40 ebenfalls verschieben und mit ihnen die Drähte 35 und 36, wodurch seinerseits die Hülsen 41 und 42 auf diesen verschoben und auch die Drähte 43 und 44 bewegt werden. Die von den Drähten festgelegte filigranartige Kontur des Insekts ändert sich somit laufend, was den ästhetischen Reiz des Schmuckstücks erhöht und dessen Anpassung an die Kontur des Hals- und Brustbereiches der das Schmuckstück tragenden Person optimal gewährleistet.

Es ist auch möglich, das in Fig. 3 gezeigte Schmuckstück derart abzuwandeln, daß die an den äußersten Enden der Drähte 43, 44 befestigten Hülsen 41, 42 - anstelle daß diese wie gezeigt die Drähte 35 und 36 umfassen -, ebenfalls auf den Drähten 5 und 6 gleitend verschieblich angeordnet sind und zwar außerhalb oder innerhalb der Hülsen 39 und 40.

Das in Fig.4 gezeigte Schmuckstück entspricht, soweit seine Teile mit gleichem Bezugszeichen versehen sind, dem Schmuckstück von Fig. 3 bezüglich seines prinzipiellen Aufbaues. An dem Kopfteil 16 sind ergänzend zwei fühlerartige starre Fortsätze 53, 54 angebracht, welche an ihren Enden Ösen 55, 56 tragen. Durch die Ösen 55, 56 reichen die an ihren Enden mit knopfartigen Verdickungen versehenen Endbereiche von Drähten 57, 58, die an ihren Enden Hülsen 59, 60 tragen, welche innerhalb der Hülsen 39, 40 auf den Drähten 5 und 6 gleitend verschiebbar sind. Außerhalb der Hülsen 39 und 40 sind auf den Drähten 5 und 6 weitere Hülsen 61, 62 gleitend verschiebbar angebracht, welche an den äußeren Enden von Drähten 63, 64 befestigt sind. Die Drähte 63, 64, die kreisbogenartig verlaufen, reichen mit ihren anderen Endbereichen durch Ösen 65, 66 hindurch, welche an den freien Enden von dem Körper 15 schräg nach rückwärts abstehender beinartiger Fortsätze 67, 68 befestigt sind. Durch ein Verschieben der verschiedenen Hülsen auf den Drähten 5 und 6 erfolgt die Anpassung an die verschiedenen Bewegungen der das Schmuckstück tragenden Person wie in den vorstehend beschriebenen Fällen.

Es ist selbstverständlich auch möglich anstelle der Hülsen andere Gleitstücke zu verwenden oder die Gelenke und Gelenkverbindungen, die in den dargestellten Fällen durch Ösen und knopfartige Verdickungen an den Enden der durch diese hindurchgesteckten Drähte gebildet sind, durch andere Gelenkverbindungen zu ersetzen, welche die erwünschten Freiheitsgrade ermöglichen, wenn auch die vorstehend beschriebenen Gelenkverbindungen besonders bevorzugt sind. Bezüglich der Materialien, welche für die einzelnen Teile verwendet werden, besteht grundsätzlich keine Beschränkung. Gleiches gilt auch bezüglich die Konturierung derselben, soweit hierbei die künstlerische ästhetische Seite und nicht die technische Wirkung betroffen ist, so daß hierbei dem jeweiligen Designer oder Künstler ein großer Spielraum verbleibt. Bevorzugt ist eine Verwendung von Edelmetallen für die einzelnen Bauelemente, die mit Steinen oder Einlagen aus anderen wertvollen Materialien wie Edelsteinen und Halbedelsteinen, Gemmen, Elfenbein usw. oder Ersatzmaterialien für dieselben versehen sind.

Bei dem in Fig. 4 dargestellten Schmuckstück ist es selbstverständlich auch möglich, daß die Hülsen 61 und 62 und/oder auch die Hülsen 59 und 60 auf den Drähten 35 und 36 gleiten. Alle im vorstehenden als Drähte oder längliche Teile bezeichneten Bauelemente können in denjenigen Bereichen, in denen auf ihnen nicht Hülsen oder Ösen gleiten sollen, flächenhaft ausgebildet oder mit flächenhaften Elementen versehen sein.

## Patentansprüche

1. Schmuckstück, insbesondere in Form eines Schmetterlings oder Insekts, mit zwei Befestigungen für je ein Ende (1, 2) einer Kette, eines Bandes, einer Schnur oder eines Reifs, dadurch gekennzeichnet, daß die Befestigungen von eigensteifen ersten Drähten (5, 6) gebildet werden, von denen jeder mit seinem einen Ende (3, 4) an den Enden (1, 2) der Kette, des Bandes, der Schnur oder des Reifs und mit seinem anderen Ende (7, 8) frei schwenkbar an einem Körper (15) des Schmuckstücks oder einem starr mit diesem verbundenen Teil (11, 12) angelenkt ist, und daß jeden der ersten Drähte (5, 6) eine längs desselben verschiebbare erste Öse oder Hülse (25, 26) umschließt, die jeweils an einem Ende eines ersten länglichen Teiles (19, 20) des Schmuckstükkes angebracht ist, wobei dieses erste längliche Teil mit seinem anderen Ende in einem Abstand von der Befestigungsstelle des entsprechenden ersten Drahtes (5, 6) an dem Körper (15) oder einem mit diesem starr verbundenen Teil (11, 12) schwenkbar angelenkt ist.

2. Schmuckstück nach Anspruch 1, dadurch gekennzeichnet, daß jeweils ein zweiter Draht (35, 36) das erste längliche Teil bildet, daß jeden der zweiten Drähte (35, 36) eine längs derselben verschiebbare zweite Öse oder Hülse (41, 42) umschließt, die an einem Ende eines zweiten länglichen Teiles (43, 44) angebracht ist, dessen anderes Ende in einem Abstand von der Befestigungsstelle des entsprechenden zweiten Drahtes (35, 36) an dem Körper (15) oder einem mit diesem starr verbunden Teil (47, 48) schwenkbar angelenkt ist.

3. Schmuckstück nach Anspruch 2, dadurch gekennzeichnet, daß jeweils ein dritter Draht (43, 44) das zweite längliche Teil bildet, daß jeden der dritten Drähte (43, 44) eine längs derselben verschiebbare dritte Öse oder Hülse umschließt, die an einem Ende eines dritten länglichen Teils angebracht ist, dessen entgegengesetztes Ende in einem Abstand von der Befestigungsstelle (45, 46) des entsprechenden dritten Drahtes (43, 44) an dem Körper (15) oder an einem mit diesem starr verbundenen Teil (47,48) schwenkbar angelenkt ist.

4. Schmuckstück nach Anspruch 2 oder 3, dadurch gekennzeichnet, daß die zweite Öse oder Hülse (59, 60) und/oder die dritte Öse oder Hülse (61, 62) anstelle dem zweiten bzw. dritten Draht den ersten Draht (5, 6) umschließen.

5. Schmuckstück nach Anspruch 4, dadurch gekennzeichnet, daß die zweite und/oder dritte Öse oder Hülse (61, 62) in der Reihenfolge ihrer Zählung außerhalb der ersten Öse oder Hülse (39, 40) auf dem ersten Draht (5, 6) angeordnet sind.

6. Schmuckstück nach Anspruch 4 oder 5, dadurch gekennzeichnet, daß die zweite (59, 60) und/oder dritte Öse oder Hülse innerhalb der ersten Öse oder Hülse (39,40) angeordnet sind.

7. Schmuckstück nach einem der vorstehenden Ansprüche, dadurch gekennzeichnet, daß zumindest eines der länglichen Teile (19, 20) flächenhaft ausgebildet ist.

8. Schmuckstück nach einem der vorstehenden Ansprüche, dadurch gekennzeichnet, daß die Befestigungsstellen der ersten länglichen Teile (19, 20; 35,36) gegenüber den entsprechenden Befestigungsstellen der ersten Drähte (5, 6) und/oder daß die Befestigungsstellen der zweiten länglichen Teile (43,44) gegenüber den Befestigungsstellen der zweiten Drähte (35, 36) und/ oder daß die Befestigungsstellen der dritten länglichen Teile gegenüber den Befestigungsstellen der dritten Drähte (43, 44) jeweils zumindest in einer Richtung gegeneinander versetzt sind, die bei getragenem Schmuckstück mit der Schwerkraftrichtung (F) zusammenfällt.

9. Schmuckstück nach Anspruch 7 oder 8, dadurch gekennzeichnet, daß die Öse oder Hülse (25, 26) an der Unterseite des länglichen Teils (19,20) befestigt ist.

10. Schmuckstück nach einem der vorstehenden Ansprüche, dadurch gekennzeichnet, daß die Befestigungen der Drähte (5, 6; 35, 36; 43, 44) und flächenhaften Teile (19, 20; 21, 22; 23, 24) symmetrisch zur Längsachse des Körpers (15) angeordnet sind.

11. Schmuckstück nach einem der vorstehenden Ansprüche, dadurch gekennzeichnet, daß die Befestigung der Drähte (5, 6; 35, 36; 43, 44; 57, 58; 63, 64) an eigensteifen von dem Körper (15) abstehenden Fortsätzen (11, 12; 31, 32; 47, 48; 53, 54; 67, 68) erfolgt.

12. Schmuckstück nach Anspruch 11, dadurch gekennzeichnet, daß die Fortsätze (11, 12; 31, 32; 47,48; 53, 54; 67, 68) zur Längsachse des Körpers (15) und/oder an einem Ende desselben angebracht sind.

13. Schmuckstück nach Anspruch 11 oder 12, dadurch gekennzeichnet, daß die Drähte (43, 44) über an ihren Enden angebrachten Ösen (45, 56) gleitend verschiebbar auf den Fortsätzen (47, 48) gehaltert sind.

14. Schmuckstück nach einem der Ansprüche 11 bis 13, dadurch gekennzeichnet, daß die Fortsätze (11, 12; 31, 32; 53, 54; 67, 68) an ihren Enden Ösen (9, 10; 33, 34; 55, 56; 65, 66) tragen, in denen die Drähte gleitend verschiebbar sind.

15. Schmuckstück nach einem der Ansprüche 11 bis 14, dadurch gekennzeichnet, daß an den Enden der Fortsätze und/oder Drähte (5, 6; 35, 36) Verdickungen (13, 14; 37, 38) angebracht sind, die ein Herausgleiten der Drähte bzw. Fortsätze verhindern.

16. Schmuckstück nach einem der vorstehenden Ansprüche, dadurch gekennzeichnet, daß an der Befestigung (17, 18) zumindest eines der länglichen flächenhaften Teile (19, 20) an dem Körper (15) weitere Teile (21 bis 24) befestigt sind.

17. Schmuckstück nach Anspruch 16, dadurch gekennzeichnet, daß zumindest eines der weiteren Teile (24) an dem flächenhaften Teil (20) in einem von der Befestigung (18) entfernten Bereich angelenkt sind.

18. Schmuckstück nach Anspruch 16 oder 17, dadurch gekennzeichnet, daß zumindest ein weiteres Teil (28; 52) lose eingehängt ist.

19. Schmuckstück nach einem der vorstehenden Ansprüche, gekennzeichnet durch zumindest ein am Ende des Körpers angebrachtes Teil (28; 52).

20. Schmuckstück nach Anspruch 19, dadurch gekennzeichnet, daß das Teil (28; 52) ein Gewicht ist.

21. Schmuckstück nach Anspruch 20, dadurch gekennzeichnet, daß das zumindest eine Gewicht (28; 52) an dem bezüglich der Fortsätze (11, 12) entgegengesetzten Ende des Körpers (15) angebracht ist.

22. Schmuckstück nach einem der vorstehenden Ansprüche, dadurch gekennzeichnet, daß seine Bauelemente im wesentlichen in einer Ebene angeordnet sind.

## Claims

1. An article of jewellery, especially in the shape of a butterfly or insect, having two attachments - one for each end (1, 2) of a chain, a string or a circlet - characterized in that the attachments are formed by inherently rigid wires (5, 6), each one of said ends (3, 4) articulating freely with said ends (1, 2) of said chain, string or circlet and each one of the other ends (7, 8) articulating freely with a body (15) of the article of jewellery or a part (11, 12) connected rigidly thereto and that, encircling each one of said first wires (5, 6) and being slidable along these, there is a first eye of sleeve (25, 26) which is fixed in each case to one end of a first elongated part (19, 20) of the article of jewellery, the other end of said first elongated part articulating freely with a point of said body (15), spaced apart from the attachment point of said corresponding first wire (5, 6) or with a part (11, 12) connected rigidly to said body (15).

2. An article of jewellery according to claim 1, characterized in that a second wire (35, 36) forms the first elongated part in each case, that encircling each of said second wires (35, 36) and being slidable along the same there is a second eye or sleeve (41, 42) which is fixed to one end of a second elongated part (43, 44), the other end of which articulates freely with said body (15) spaced apart from the attachment point of the corresponding second wire (35, 36), or with a part (47,48) connected rigidly to said body.

3. An article of jewellery according to claim 2, characterized in that a third wire (43, 44) forms the second elongated part in each case, that encircling each of said third wires (43, 44) and being slidable along the same there is a third eye or sleeve which is fixed to one end of a third elongated part, the other end of which articulates freely with a point of the body (15) spaced apart from the attachment point (45, 46) of the corresponding third wire (43,44), or with a part (47, 48) connected rigidly to said body.

4. An article of jewellery according to claims 2 or 3, characterized in that the second eye or sleeve (59, 60) and/or the third eye or sleeve (61, 62) encircle the first wire (5, 6) instead of the second or third wire respectively.

5. An article of jewellery according to claim 4, characterized in that the second and/or third eye or sleeve (61, 62) are arranged in their numerical sequence outside the first eye or sleeve (39, 40) on the first wire (5, 6).

6. An article of jewellery according to claims 4 or 5, characterized in that the second (59, 60) and/or third eye or sleeve are arranged inside of the first eye or sleeve (39, 40).

7. An article of jewellery according to one of the preceding claims, characterized in that at least one of the elongated parts (19, 20) is of laminar design.

8. An article of jewellery according to one of the preceding claims, characterized in that the attachment points of the first elongated parts (19, 20; 35, 36) are displaced with respect to the corresponding attachment points of the first wires (5, 6), and/or the attachment points of the second elongated parts (43, 44) with respect to the attachment points of the second wires (35, 36) and/or the attachment points of the third elongated parts with respect to the attachment points of the third wires (43, 44), the displacement being in each case at least in a direction which coincides with the direction of gravity (F) when the article of jewellery is worn.

9. An article of jewellery according to claim 7 or 8, characterized in that the eye or sleeve (25, 26) is attached on the underside of the elongated part (19, 20).

10. An article of jewellery according to one of the preceding claims, characterized in that the attachments of the wires (5, 6; 35, 36; 43, 44) and laminar parts (19, 20; 21, 22; 23, 24) are arranged symmetrical to the longitudinal axis of the body (15).

11. An article of jewellery according to one of the preceding claims, characterized in that the wires (5, 6; 35, 36; 43, 44; 57, 58; 63, 64) are attached to inherently rigid prolongations (11, 12; 31, 32; 47, 48; 53, 54; 67, 68) extending from the body (15).

12. An article of jewellery according to claim 11, characterized in that the prolongations (11, 12; 31, 32; 47, 48; 53, 54) are attached symmetrical to the longitudinal axix of the body (15) and/or at one end of the same.

13. An article of jewellery according to claims 11 or 12, characterized in that the wires (43, 44) are slidably mounted on the prolongations (47, 48) by means of eyes (45, 46) at the ends of said wires.

14. An article of jewellery according to one of claims 11 to 13, characterized in that the prolongations (11, 12; 31, 32; 53,54; 67, 68) have eyes (9, 10; 33, 34; 55, 56; 65, 66) at their ends, through which the wires can slide.

15. An article of jewellery according to one of claims 11 to 14, characterized in that thickenings (13, 14; 37, 38) are provided at the ends of the prolongations and/or wires (5, 6; 35, 36) so as to prevent said wires or prolongations from sliding out.

16. An article of jewellery according to one of the preceding claims, characterized in that further parts (21 to 24) are attached at the point of attachment (17, 18) of at least one of the elongated laminar parts (19,20) to the body (15).

17. An articte of jewellery according to claim 16, characterized in that at least one of said further parts (24) articulates with the laminar part (20) in an area disposed away from the point of attachment (18).

18. An article of jewellery according to claims 16 or 17, characterized in that at least one further part (28, 52) is freely suspended.

19. An article of jewellery according to one of the preceding claims, characterized by at least one part (28; 52) attached to the end of the body.

20. An article of jewellery according to claim 19, characterized in that the part (28; 52) is a weight.

21. An article of jewellery according to claim 20, characterized in that the weight (28; 52), there being at least one, is attached to the end of the body (15) opposite to the end where the prolongations (11, 21) extend.

22. An article of jewellery according to one of the preceding claims, characterized in that its structural elements are disposed essentially in one plane.

## Revendications

1. Parure se présentant en particulier sous la forme d'un papillon ou d'un insecte, comprenant deux fixations pour chaque extrémité (1,2) d'une chaîne, d'un ruban, d'un cordon ou d'un anneau, caractérisée par le fait que les fixations sont constituées par des premiers fils (5, 6) à rigidité intrinsèque dont chacun est relié par l'une de ses extrémités (3, 4) aux extrémités (1, 2) de la chaîne, du ruban, du cordon ou de l'anneau et suspendu librement par son autre extrémité (7, 8) à un corps (15) de la parure ou à une partie (11, 12) de celle-ci qui lui est reliée rigidement, et en ce qu'une premier oeillet ou un premier manchon (25, 26) entoure chacun des premiers fils (5, 6) le long duquel il peut se déplacer, lequel oeillet ou manchon est disposé respectivement à une extrémité d'une première partie allongée (19, 20) de la parure, cette première partie alongée étant articulée de manière à pouvoir osciller par son autre extrémité et à une certaine distance de l'emplacement de fixation du premier fil correspondant (5, 6) au corps (15) ou à une partie (11, 12) reliée rigidement à ce corps.

2. Parure selon la revendication 1, caractérisée en ce qu'un second fil (35, 36) forme respectivement la première partie allongée, en ce qu'un second oeillet ou manchon (41, 42) entoure chacun des seconds fils (35, 36) et peut se déplacer le long de ceux-ci, oeillet ou manchon qui est monté à l'extrémité d'une seconde partie allongée (43, 44) dont l'autre extrémité est articulée de façon oscillante sur le corps (15) ou sur une partie (47, 48) reliée rigidement à ce dernier à une certaine distance de la position de fixation du second fil correspondant (35, 36).

3. Parure selon la revendication 2, caractérisée en ce qu'un troisième fil (43,44) forme respectivement la seconde partie allongée, en ce qu'un troisième oeillet ou manchon entoure chacun des troisièmes fils (43, 44) en pouvant se déplacer le long de ces derniers, oeillet ou manchon qui est monté à une extrémité d'une troisième partie allongée dont l'extrémité opposée est articulée de façon à osciller sur le corps (15) ou sur une partie (47,48) reliée rigidement à ce dernier à une certaine distance de la position de fixation (45,46) du troisième fil correspondant (43, 44).

4. Parure selon la revendication 2 ou 3, caractérisée en ce que le second oeillet ou manchon (59, 60) et/ou le troisième oeillet ou manchon (61, 62) entoure le premier fil (5, 6) au lieu du second ou troisième fil.

5. Parure selon la revendication 4, caractérisée en ce que le second et/ou le troisième oeillet ou manchon (61, 62) est disposé selon la succession de son numéro d'ordre à l'extérieur du premier oeillet ou manchon (39,40) sur le premier fil (5, 6).

6. Parure selon la revendication 4 ou 5, caractérisée en ce que les seconds (59, 60) et/ou troisième oeillets ou manchons sont montés à l'intérieur des premiers oeillets ou manchons (39, 40).

7. Parure selon l'une quelconque des revendications précédentes, caractérisée en ce qu'une au moins des parties allongées (19, 20) est de forme plate.

8. Parure selon l'une quelconque des revendications précédentes, caractérisée en ce que les positions de fixation des premières parties allongées (19, 20; 35, 36) sont décalées par rapport aux positions de fixation correspondantes des premiers fils (5, 6) et/ou en ce que les positions de fixation des secondes parties allongées (43, 44) sont décalées par rapport aux positions de fixation des seconds fils (35, 36) et/ou en ce que les positions de fixation des troisièmes parties allongées sont décalées par rapport aux positions de fixation des troisièmes fils (43, 44) au moins dans une direction qui coïncide avec la direction F de la pesanteur quand la parure est portée.

9. Parure selon la revendication 7 ou 8, caractérisée en ce que l'oeillet ou manchon (25,26) est fixé sur le côté inférieur de la partie allongée (19, 20).

10. Parure selon l'une quelconque des revendications précédentes, caractérisée en ce que les fixations des fils (5,6; 36,36; 43, 44) et des parties plates (19, 20; 21, 22; 23, 24) sont disposées symétriquement par rapport à l'axe longitudinal du corps (15).

11. Parure selon l'une quelconque des revendications précédentes, caractérisée en ce que la fixation des fils (5, 6; 35, 36; 43, 44; 57, 58; 63, 64) s'effectue sur des prolongements (11, 12; 31, 32; 47, 48; 53, 54; 67, 68) à rigidité intrinsèque et en saillie par rapport au corps (15).

12. Parure selon la revendication 11, caractérisée en ce que les prolongements (11, 12; 31, 32; 47, 48; 53, 54; 67, 68) sont disposés symétriquement par rapport à l'axe longitudinal du corps (15) et/ou à une extrémité de ce dernier.

13. Parure selon la revendication 11 ou 12, caractérisée en ce que les fils (43,44) sont maintenus de façon coulissante sur les prolongements (47, 48) par l'intermédiaire d'oeillets (45, 46) montés à leurs extrémités.

14. Parure selon l'une quelconque des revendications 11 à 13, caractérisée en ce que les prolongements (11, 12; 31, 32; 53, 54; 67, 68) portent à leurs extrémités des oeillets (9, 10; 33, 34; 55, 56; 65, 66) dans lesquels peuvent coulisser les fils.

15. Parure selon l'une quelconque des revendications 11 à 14, caractérisée en ce que des parties épaissies (13, 14; 37, 38) sont prévues aux extrémités des prolongements et/ou des fils (5, 6; 35, 36), empêchant la sortie des fils ou des prolongements.

16. Parure selon l'une quelconque des revendications précédentes, caractérisée en ce que d'autres parties (21 à 24) sont fixées sur la fixation (17, 18) d'au moins l'une des parties (19, 20) de forme plate et allongée sur le corps (15).

17. Parure selon la revendication 16, caractérisée en ce qu'au moins l'une des autres parties (24) est articulée sur la partie plate (20) dans une région éloignée de la fixation (18).

18. Parure selon la revendication 16 ou 17, caractérisée en ce qu'une autre partie (28; 52) au moins est suspendue de façon libre.

19. Parure selon l'une quelconque des revendications précédentes, caractérisée en ce qu'une autre partie (28; 52) au moins est montée à l'extrémité du corps.

20. Parure selon la revendication 19, caractérisée en ce que la partie (28; 52) est constituée par un poids.

21. Parure selon la revendication 20, caractérisée en ce qu'au moins un poids (28; 52) est monté a l'extrémité du corps (15) qui est à l'opposé des prolongements (11, 12).

22. Parure selon l'une quelconque des revendications précédentes, caractérisée en ce que ses éléments de construction sont disposés sensiblement dans un plan.
